# FASCICULE DE BREVET EUROPEEN

(11) **EP 0 015 861 B1**
(45) Date de publication et mention de la délivrance du brevet: **13.04.1983**
(21) Numéro de dépôt: 80420028.5
(22) Date de dépôt: 04.03.1980
(51) Int. Cl.: B65B 69/00, B65G 69/18

(54) **Procédé et dispositif pour vider mécaniquement des sacs**
Verfahren und Vorrichtung zum mechanischen Entleeren von Säcken
Method and apparatus for mechanically emptying bags

(30) Priorité: 05.03.1979 FR 7906192
(43) Date de publication de la demande: 17.09.1980
(73) Titulaire: S.A.T.I.L. Société anonyme:, F-73000 Chambery (FR)
(72) Inventeur: Cellier, Jacques, Marlioz F-73100 Aix Les Bains (FR)
(74) Mandataire: Ropital-Bonvarlet, Claude

## Description

La présente invention est relative au vidage des sacs en papier, en matière plastique, en jute ou en toute autre matière.

Le secteur technique de l'invention est celui de la construction des appareils de manutention.

De nombreux produits pulvérulents ou granuleux sont emballés dans des sacs contenant une charge voisine de 50 kg, qu'un homme seul doit transporter d'une aire de stockage à un lieu d'utilisation du contenu. Pour vider les sacs après les avoir ouverts à une extrémité, il est donc nécessaire de les soulever puis de les retourner au-dessus d'un récipient recevant leur contenu. Une telle opération est donc physiquement fatigante et produit généralement beaucoup de poussière polluant l'atmosphère.

Pour remédier à ces inconvénients, on a proposé des dispositifs mécaniques qui retournent les sacs et les vident dans une trémie munie d'un couvercle Dans de tels dispositifs, il est nécessaire d'ouvrir l'extrémité du sac avant de le basculer, ce qui ne permet pas, après, par retournement, d'obtenir de façon certaine une vidange totale. En outre, le retournement est effectué de façon manuelle de sorte que de tels dispositifs ne répondent pas au problème de la manutention et de la pollution.

On a proposé également d'autres matériels (FR-A-2367688) faisant intervenir un retournement mécanique du sac posé dans une goulotte de réception qui est ensuite déplacée pour être amenée en état de coopération avec un couvercle fixe surmontant un récipient de réception du contenu du sac. La goulotte et le couvercle forment alors ensemble une enveloppe sensiblement étanche dans laquelle le sac glisse jusqu'en appui sur une goulotte de réception interne au récipient. Dans cet état, une ouverture du sac est alors réalisée par une lame de scie coupant l'une des parois latérales du sac. Ces dispositifs font intervenir en plus une opération de basculement de la goulotte de réception de manière à provoquer le retournement de la partie fendue du sac afin de faciliter la vidange.

Si les dispositifs ci-dessus permettent de répondre de façon positive au problème de la manutention et du retournement du sac préalablement à la coupe, il y a lieu de noter qu'ils ne sont pas entièrement satisfaisants car la vidange du sac ne s'effectue pas de façon complète à chaque fois, notamment en fonction de la nature du sac et de son contenu.

En effet, on a constaté que le glissement du sac en appui contre la goulotte inférieure provoque un tassement du contenu ayant pour effet de faire produire à la partie inférieure du sac un effet de ventre accentué, notamment dans la partie de ce dernier devant être soumise à l'opération de coupe.

Selon la nature du sac et celle du produit, ce glissement avec effet de ventre a pour effet de provoquer un tassement ou une sorte de compactage du produit qui perturbe par sa compacité l'action de coupe de la lame de scie. Il en résulte généralement une coupe incorrecte ayant pour effet, au moment du retournement de la partie coupée, de produire des poches ou des plis ou pincements locaux s'opposant à une vidange complète du contenu du sac.

Par ailleurs, le compactage ou le tassement du produit, dans la partie inférieure du sac située en-dessous de la coupe réalisée par la lame de scie, produit une sorte d'agglomération qui n'est pas favorable, même après le retournement, à une évacuation correcte et complète par simple effet de gravité.

Outre les inconvénients ci-dessus, il faut noter que les sacs non correctement vidés sont ensuite repris et acheminés jusqu'à une aire de stockage, de sorte que les produits qu'ils contiennent encore sont vidés au moins partiellement au cours de cette manutention et ont pour effet de polluer le local mais aussi l'atmosphère respirée par le personnel chargé d'une telle opération, Il y a lieu de noter qu'un tel aspect a aussi une influence non négligeable sur le coût du produit final car toure la quantité de produit normalement contenu n'est pas véritablement utilisée. Cet aspect négatif est d'autant plus important que le coût du produit ou contenu est élevé.

Un inconvénient supplémentaire des matériels actuels réside dans le fait que le tassement et l'effet de ventre, ainsi que l'utilisation de lames de scie ne permettent pas d'obtenir une coupe franche et correcte de l'enveloppe du sac. Il en résulte alors de façon fréquente, sinon continuelle, une production de fibres, déchets ou fragments de l'enveloppe du sac, lesquels sont ensuite entraînés avec le déversement du produit par gravité et viennent, par conséquent, polluer ce dernier dans l'installation de stockage en amont du ou des machines d'utilisation ou de transformation ou de traitement dudit produit. Une telle pollution peut, dans certains cas, être rédhibitoire pour la phase ultérieure ou alors implique l'existence d'un moyen de filtrage onéreux puisqu'il doit être spécifique au produit en cause en tenant compte de sa granulométrie, de son pouvoir d'agglomération et de son hygrométrie.

L'objet de l'invention vise à résoudre les problèmes ci-dessus et propose un nouveau procédé de vidage permettant de réaliser, de façon pratique, rapide et sûre, une coupe franche d'un sac ainsi qu'une vidange complète de son contenu.

La conception de l'objet de l'invention est prévue pour assurer le maintien d'un sac plein sans que ce dernier ait tendance à produite un effet de ventre accentué comme cela résulte dans le cas d'appui de sa partie inférieure sur un support de réception, de manière à réaliser, dans tous les cas, une coupe correcte sans production de déchets ou de débris provenant du sac proprement dit.

Un autre objet de l'invention est de réaliser une coupe du sac dans les meilleures conditions favorables à l'ouverture par écoulement par gravité du produit, quelle que soit la façon dont le sac est fermé et la nature de sa matière le constituant. En d'autres termes, les moyens prévus selon l'invention visent à obtenir une ouverture correcte, même si le sac est réalisé en un matériau souple relativement résistant replié et cousu ou soudé pour assurer la fermeture.

Un autre objet de l'invention est de faire en sorte que la vidange du produit par gravité soit complétée par un effet de vidange forcée ayant pour effet d'éliminer, de dégager ou de faire s'écouler tout produit résiduel susceptible d'être maintenu dans une poche, un repli ou un coin du sac afin d'obtenir une vidange la plus complète possible. Ceci permet de supprimer les risques de pollution extérieure du milieu environnant lors de la reprise des sacs vides et aussi de récupérer la quantité maximale du contenu de chaque sac.

Un autre objet encore de l'invention est de permettre une vidange la plus complète possible en réduisant à la valeur minimale le film ou la couche de produit non aggloméré subsistant ordinairement sur la face interne du sac.

Un objet supplémentaire est de permettre aussi la vidange de sacs constitués par deux enveloppes non adhérentes pour des raisons de sécurité, de manutention ou de protection du produit ensaché.

Le procédé selon l'invention, pour vider mécaniquement le contenu de sacs, et du type selon lequel on dépose un sac fermé sur une goulotte réceptrice mobile, on déplace ladite goulotte pour l'appliquer de façon sensiblement étanche contre le dessous d'un un couvercle surmontant un récipient dans lequel le contenu du sac doit être déversé et on fend transversalement le sac dans sa partie inférieure, est caractérisé en ce qu'on assure par des moyens mécaniques l'immobilisation et la suspension du sac dans le couvercle et la goulotte réceptrice.

L'invention concerne également un dispositif pour la mise en oeuvre du procédé ci-dessus et comportant à cette fin, d'une part, des moyens d'immobilisation et de suspension d'un sac plein, fermé, dans une enveloppe constituée par une goulotte réceptrice mobile et un couvercle surmontant un récipient de réception du contenu de chaque sac, d'autre part, des moyens pour fendre le sac et constituée par un conformateur et par au moins une lame à tranchant.

Diverses autres caractéristiques ressortent de la description ci-dessous faite en référence aux dessins annexés qui montrent, à titre d'exemples non limitatifs, des formes de réalisation de l'objet de l'invention.
La fig. 1 est une élévation latérale du dispositif pour la mise en oeuvre du procédé de l'invention.
La fig. 2 est une vue en plan prise, à plus grande échelle,.selon la ligne II-II de la fig. 1.
La fig. 3 est une coupe transversale prise selon la ligne III-III de la fig. 2.
La fig. 4 est une vue en plan prise selon la ligne IV-IV de la fig. 1.
La fig. 5 est une coupe transversale prise selon la ligne V-V de la fig. 4.
La fig. 6 est une perspective montrant un autre élément constitutif du dispositif selon l'invention.
La fig. 7 est une vue analogue à la fig. 1 mais illustrant le dispositif dans une autre position de fonctionnement.
La fig. 8 est une vue schématique illustrant la mise en ouvre du procédé de l'invention au moyen du dispositif selon les figures précédentes.
La fig. 9 est une élévation latérale partielle représentant une autre disposition de l'invention.
La fig. 10 est une coupe-élévation partielle montrant, à plus grande échelle, un détail de réalisation.
La fig. 11 est une coupe transversale prise, à plus grande échelle, selon la ligne XI-XI de la fig. 9.

La fig. 1 montre le dispositif selon l'invention comprenant un bâti 1 sur lequel est articulée, par au moins un axe 2, une goulotte 3 de réception d'un sac 4. Le bâti 1 supporte par une articulation 5 un vérin 6 dont la tige 7 est articulée un support 8 reliant la goulotte 3 à l'axe d'articulation 2. Le vérin 6 est destiné à pouvoir faire pâsser la goulotte 3 d'une position de chargement d'un sac 4, comme représenté à la fig. 1, à une seconde position, visible à la fig. 7, dans laquelle elle coopère étroitement avec un couvercle 9 porté par un récipient 10 qui est accolé ou fixé au bâti 1. Dans la position de coopération, la goulotte 3 et le récipient 9 forment ensemble une enveloppe 11 formée, sensiblement étanche qui est ouverte en direction du volume interne du récipient 10.

Le dispositif est muni de moyens d'immobilisation et de suspension d'un sac 4 et ces moyens sont constitués par des griffes ou broches 12 qui s'élèvent, comme cela ressort des fig. 2 et 3, à partir du plan d'un cadre 13 porté par le couvercle 9. Le cadre 13 est relié à la tige 14 d'un vérin à double effet 15 porté par une embase 16 fixée sur le dessus 17 du couvercle 9. Cette disposition est prévue pour que les broches 12, dans la position d'extension de la tige du vérin 15, telle qu'illustrée par la fig. 1, traversent le couvercle 9 et fassent saillie par rapport au volume intérieur de ce dernier ou soient, au contraire, totalement escamotées par rapport audit volume dans une position de rétraction de la tige du vérin.

De préférence, les moyens d'immobilisation et de suspension d'un sac 4 sont complétés par un jeu de broches 18 portées par la goulotte 3 d'une façon analogue à ce qui est décrit pour le couvercle 9. Les broches 18 sont montées sur un cadre 19 qui est relié à la tige de piston d'un vérin 20 monté et fixé par une embase 21 sur le fond de la goulotte 3. Le vérin 20 est destiné à maintenir les broches 18 dans une position d'extension par rapport au volume internede la goulotte 3 ou, au contraire, à les faire escamoter par rapport audit volume.

Le dispositif selon l'invention comprend également des moyens pour fendre la partie ou extrémité inférieure d'un sac 4 disposé dans l'enveloppe 11 et ces moyens comprennent, tout d'abord, comme cela est représenté aux fig. 1 et 6, un conformateur 22 constitué par un panneau, une plaque, ou un autre élément analogue 23 monté sur ou porté par un axe d'articulation 24 relié à un organe moteur 25.

La plaque 23 est disposée en partie à l'intérieur du volume du récipient 10 en étant située dans le prolongement du volume interne du couvercle 9. La partie inférieure de la plaque 23 forme une goulotte de conformation 26 qui est située, par rapport aux broches ou griffes du couvercle, à une distance qui est légèrement inférieure à celle comprise entre la partie supérieure d'un sac 4 en position de chargement dans la goulotte 3 et les broches 18. La goulotte 26 s'étend, perpendiculairement à l'axe longitudinal du couvercle 9, en étant située sensiblement dans le plan de ce dernier parallèle au dessus 17.

Les moyens pour fendre un sac selon l'invention comprennent également au moins un ensemble de coupe transversale formé par une lame 27 à tranchant qui est rendue mobile le long d'une voie de guidage 28 s'étendant parallèlement à l'axe longitudinal de la goulotte 26. La voie de guidage 28 est disposée latéralement au plan médian longitudinal de la goulotte 26, de telle façon que le tranchant de la lame 27 intersecte le plan passant par le bord libre 26a de la goulotte et parallèle au plan longitudinal médian de cette dernière. La lame 27 est montée sur un chariot 29 qui est, par exemple, porté par des glissières 30 constituant la voie de guidage 28. Le chariot 29 est relié à un organe moteur 31 tel qu'un vérin.

Le dispositif décrit ci-dessus fonctionne de la façon suivante.

Dans la position selon la fig. 1, un sac 4 est chargé sur la goulotte 3 de manière à reposer sur le fond 3a. Le vérin 6 est alors alimenté pour provoquer le basculement et le retournement de la goulotte 3 qui est amenée dans la position selon la fig. 7. Au cours de ce retournement, le sac 4 a tendance à glisser et vient donc prendre appui dans la goulotte conformatrice 26. Dès que cette position est atteinte, les vérins 15 et 20 sont alimentés pour provoquer l'extension des broches 12 et 18 amenées à pénétrer dans le sac 4 placé dans l'enveloppe 11. Les broches 12 et 18 assurent alors l'immobilisation et le maintien en suspension du sac 4 dans la position requise dans laquelle la partie inférieure est juste conformée par la goulotte 26.

Cette phase du cycle de fonctionnement peut être contrôlée par un programme d'alimentation des vérins établi de façon prédéterminée ou asservi par exemple à un palpeur placé à fond de goulotte.

L'organe moteur 31 est alors commandé de manière à soumettre la lame 27 à un déplacement dans le sens de la flèche f₁ qui a pour effet de réaliser une coupe transversale F₁, illustrée à la fig. 8, de la paroi latérale correspondante du sac à proximité de l'extrémité inférieure de ce dernier et sur sensiblement la moitié de l'épaisseur. L'organe moteur 31, s'il s'agit par exemple d'un vérin, reste en alimentation de manière à maintenir la lame 27 dans la position de fin de coupe, puis le vérin 25 est commandé pour faire basculer le conformateur 22 dans le sens de la flèche f₂. La goulotte 26 est ainsi effacée du fond ou de l'extrémité inférieure du sac 4, de sorte que la vidange intervient par effet de gravité, les produits contenus dans le sac 4 provoquant l'ouverture de l'extrémité du sac à partir de la fente F₁.

Lorsque le sac est vide, le vérin 15 est alimenté pour provoquer l'escamotage ou l'effacement des broches ou griffes 12, de manière à libérer le sac 4 vide par rapport au couvercle 9. Le vérin 6 est ensuite alimenté pour ramener la goulotte 3 dans la position selon la fig. 1 puis le vérin 20 est commandé pour provoquer l'effacement des griffes ou broches 18 et permettre alors, au personnel chargé de la conduite du dispositif, de prélever le sac vide avant le chargement d'un nouveau sac 4 plein.

Dans de nombreaux cas, la nature des produits contenus dans les sacs 4 ne permet pas d'obtenir, par simple gravité, une vidange complète et l'objet de l'invention est de remédier à cet inconvénient en prévoyant des moyens de vidange forcée.

Ces moyens de vidange forcée comprennent des moyens d'insufflation d'un fluide sous pression à l'intérieur du sac 4 en cours ou après vidange par gravité et, de façon préférée, ces moyens d'insufflation sont constitués au moins par certaines des broches 12 du couvercle 9. Le fig. 3 montre que certaines au moins des broches 12 sont alors, de préférence, tubulaires et comportent, dans leur paroi périphérique, des ouvertures ou trous d'insufflation 12a. Les broches 12 tubulaires sont, dans un tel cas, prolongées au-delà du cadre 13 de manière à former chacun un embout 12b de raccordement avec un circuit de distribution alimenté par un générateur d'un fluide sous pression, par exemple de l'air.

Dans la phase du cycle de fonctionnement correspondant à la suspension d'un sac 4 dans l'enveloppe 11 et, de préférence, en fin de vidange par gravité, intervient alors l'alimentation des broches 12 en fluide sous pression de manière à créer une insufflation de fluide à l'intérieur du sac et provoquer ainsi un écoulement forcé du contenu résiduel pouvant être retenu, aggloméré ou de toute autre façon immobilisé à l'intérieur du sac.

Bien que cela ne soit pas représenté aux dessins, une disposition analogue peut être envisagée pour ce qui concerne certaines au moins des broches 18 affectées à la goulotte 3.

Les moyens de vidange forcée font également intervenir, comme cela apparait à la fig. 1, une buse de soufflage 32 qui est disposée à l'intérieur du récipient 10, de manière à être dirigée sensiblement au niveau de la fente F₁ de la partie inférieure du sac. Cette buse 32 est alimentée également en fluide sous pression de manière que le jet qu'elle produit atteigne l'intérieur de la languette 4a résultant de la coupe ou fente F₁ et normalement soumise à un repliement par l'effet de chute par gravité des produits contenus dans le sac.

Dans certains cas, le sac 4 est réalisé en une matière d'autant plus difficile à couper au niveau de l'extrémité inférieure que cette dernière a subi, lors de la fermeture, un ou plusieurs plis préalables à une couture ou une soudure. Pour obtenir dans ces cas une ouverture suffisante de la partie inférieure du sac et permettre une vidange complète du produit, les moyens pour fendre ladite partie inférieure du sac sont, de préférence, complétés selon l'invention, comme cela ressort des fig. 1 et 6, par un ensemble de coupe longitudinale. Cet ensemble comprend deux lames 33 disposées paralelement entre elles et perpendiculairement à la voie 28 en étant placées, par ailleurs, à l'opposé de cette dernière par rapport à la goulotte de conformation 26. Les lames 33 sont portées par une barre 34 qui est assujettie à un organe moteur 35 capable d'en assurer le déplacement selon une direction perpendiculaire à celle de déplacement de l'ensemble de coupe transversale. Les lames 33 affectent, de préférence, une forme triangulaire et possèdent un tranchant sur leur base et le côté incliné dirigé vers la voie 28. Les lames sont normalement disposées pour que les bases soient situées sensiblement dans le plan du fond de la goulotte 26 qui comporte, à cet effet, des dégagements 36 se prolongeant dans la plaque 23 pour permettre le passage des lames 33. Ainsi, par exemple, dans l'état selon la fig. 1, après la coupe transversale exécutée au moyen de la lame 27, le vérin 35 est alimenté de manière à provoquer le déplacement des lames 33 dans le sens de la flèche f₃. Les lames 33 sont ainsi amenées à exécuter deux fentes locales, longitudinales F₂ dans la partie inférieure du sac à proximité des deux angles de ce dernier de manière à assouplir lesdits angles, ainsi que la languette 4a résultant de la fente F₁. De cette manière, l'écoulement par gravité peut s'effectuer sans zone de rétention étant donné que les parties fendues et isolées de l'extrémité inférieure du sac sont suffisamment souples pour être effacées par le passage du produit libéré.

Ainsi que cela ressort de ce qui précède, les moyens selon l'invention permettent de réaliser une coupe franche et nette sand production de déchets, produits ou autres provenant de la matière constitutive du sac, étant donné que les fentes F, ou F₂ sont exécutées par des lames à tranchant et que la partie inférieure à fendre du sac 4 est juste conformée par le profil de la goulotte 26 sans être totalement en appui par gravité sur cette dernière et, par conséquent, sans former, au niveau de cette partie inférieure, un effet de ventre prononcé par tassement préjudiciable à l'opération de coupe.

Selon la nature du produit et/ou de la matière du sac, il peut se faire que la vidange par gravité et la vidange forcée laisse subsister quand même une pellicule ou un film sur les parois du sac ainsi que des amas dans les plis.

Pour parfaire la vidange du sac 4, il est prévu de munir le fond 38 de la goulotte 3 d'un double-fond 39 constitué par une plaque 40 montée par des entretoises 41 parallèlement à la face interne dudit fond (fig. 9). Les entretoises 41, au nombre de quatre, par exemple, sont, de préférence, constituées par des blocs élastiques, pouvant être munis sur leurs faces opposées de goujons 42, notamment filetés, par lesquels ils sont fixés sur le fond 39 et la plaque 40 (fig. 10).

La fig. 9 montre que le fond 38 de la goulotte présente une fenêtre 43 réservée au passage d'un vibreur 37 fixé sous le double fond 38. De préférence, le vibreur 37 est du type pneumatique et se trouve protégé extérieurement par un capotage 44 rapporté sur le fond 39.

Il est évident que le double-fond 40 présente des trous, non représentés, pour le passage des broches 18.

Après avoir placé, comme décrit précédemment un sac sur la plaque 40, la goulotte 3 est amenée dans sa position de coopération avec le couvercle 17. Le sac vient prendre appui sur le conformateur 22 et les vérins sont alimentés pour faire sortir les broches 12 et 18. Les couteaux 27 et 33 tranchent le sac et le conformateur 22 ouvre la partie inférieure. A cet instant, la vidange par gravité s'effectue et se trouve complétée par la mise en marche du vibreur 37 qui a pour effet de faire glisser et s'écouler, d'une part, le film ou la couche de produit adhérant aux parois et, d'autre part, aussi les amas de produit pouvant être retenus par des plis éventuels.

Le cycle se déroule ensuite comme dit ci-dessus.

Selon une autre disposition de l'invention, il est prévu de faire comporter à la goulotte 3, des moyens de suspension temporaire 45. Ces moyens, représentés à la fig. 11 sont constitués par des broches 46 portées par une barre 47 fixée en bout de la tige d'un vérin à double effet 48. La suspension du vérin 48 sous le fond 39 à proximité du bord 3a est assurée par un carter 49 qui enveloppe les broches 46. Le carter 49 est, par exemple, fixé par des vis sur le fond 39 qui présente des trous 50 pratiqués en coïncidence avec des trous 59 ménagés dans le double-fond 39 pour le passage des broches 46.

Cette disposition est plus particulièrement destinée à compiéter le vidage de sac à double enveloppe, c'est-à-dire comportant une enveloppe extérieure entourant un sac contenant le produit.

Dans un tel cas, en effet, le sac double est placé sur le double fond 39 en étant orienté, dans le cas où le sac interne comporte une extrémité formant un collet ligaturé, de manière que le collet soit dirigé vers le bord 3a. Après mise en place, le vérin 48 est alimenté pour amener les broches à traverser les deux enveloppes du sac qui est ainsi immobilisé sur le double fond 39.

La goulotte 3 est ensuite amenée en position de vidange, comme illustré par la fig. 7. Dans cette position, le vibreur 37 est mis en marche pour provoquer, tout d'abord, l'écoulement du produit vers la partie inférieure du sac qui est ensuite libéré par effacement des broches 46. Le double sac glisse alors par gravité et son extrémité basse est reçue par le conformateur 22. Dans cet état, le cycle décrit précédemment se déroule en débutant par la pénétration des broches 12 et 18 et par le fonctionnement du couteau 27 amené à trancher simultanément les deux épaisseurs de l'enveloppe double. Le vibreur 37 peut être arrêté pendant cette phase et remis en marche après ouverture du conformateur ou alors être maintenu en marche lorsqu'il est souhaité simplifier le programmateur de commande.

Dans les deux cas ci-dessus, l'action du vibreur permet de parfaire la vidange et de réduire à la plus petite partie ou masse possible la fraction résiduelle de produit retenue par les parois du sac.

## Revendications

1. Procédé pour vider mécaniquement le contenu de sacs du type selon lequel on dépose un sac fermé (4) sur une goulotte réceptrice mobile (3), on déplace ladite goulotte pour l'appliquer de façon sensiblement étanche contre le dessous d'un couvercle (17) surmontant un récipient (10) dans lequel le contenu du sac doit être déversé et on fend transversalement le sac dans sa partie inférieure, caractérisé en ce qu,
on assure par des moyens mécaniques l'immobilisation et la suspension du sac dans le couvercle (17) et la goulotte réceptrice (3).

2. Procédé selon la revendication 1 caractérisé en ce qu'on applique des vibrations au sac, après avoir fendu la partie inférieure de ce dernier.

3. Procédé selon la revendication 1 ou 2 caractérisé en ce qu'on applique des vibrations au sac avant de fendre la partie inférieure de ce dernier.

4. Procédé selon la revendication 3 caractérisé en ce qu'on immobilise temporairement le sac sur la goulotte dans la position de chargement, en ce qu'on amène la goulotte en coopération avec le couvercle et en ce qu'on applique des vibrations audit sac.

5. Procédé selon la revendication 1, caractérisé en ce qu'on immobilise et suspend un sac plein fermé, on conforme la partie inférieure dudit sac et on fend cette partie inférieure en exécutant au moins une coupe transversale.

6. Procédé selon la revendication 1 ou 5, caractérisé en ce qu'on immobilise et suspend un sac, on conforme la partie inférieure et on fend ladite partie en exécutant une coupe transversale sensiblement horizontale et au moins une coupe partielle longitudinale sensiblement verticale à partir de l'extrémité inférieure du sac suspendu.

7. Procédé selon l'une des revendications 1-5 ou 6, caractérisé en ce qu'on immobilise et suspend un sac plein fermé, on conforme la partie inférieure dudit sac et on fend ladite partie inférieure en exécutant une coupe transversale et deux coupes longitudinales pratiquées à proximité des parties angulaires dudit sac.

8. Procédé selon l'une des revendications 1-5-6 ou 7, caractérisé en ce qu'on immobilise et suspend un sac, on conforme la partie inférieure, on fend ladite partie inférieure, on laisse le sac se vider par gravité puis on réalise une vidange forcée au moyen d'un fluide sous pression à l'intérieur dudit sac pour compléter la vidange du contenu.

9. Dispositif mécanique pour vider le contenu du sac (4) du type comprenant une goulotte réceptrice (3) mobile autour d'un axe (2) et destinée à recevoir un sac fermé, un couvercle (17) surmontant un récipient (10) dans lequel le contenu du sac doit être déversé et présentant des formes complémentaires à celles de la goulotte (3) afin de former avec elle sur sa face inférieure une enveloppe fermée sensiblement étanche, des moyens mécaniques (6) pour faire pivoter ladite goulotte d'une première position de chargement d'un sac à une seconde position de vidange dans laquelle elle constitue l'inveloppe avec le couvercle et des moyens pour fendre le sac,
dispositif caractérisé en ce qu'il comprend, pour la mise en oeuvre du procédé selon l'une des revendications 1 à 8.
- des moyens (12, 18) d'immobilisation et de suspension d'un sac plein fermé dans l'enveloppe,
- les moyens pour fendre le sac étant constitués par un conformateur (22) et par au moins une lame à tranchant (27).

10. Dispositif selon la revendication 9, caractérisé en ce qu'il comprend des moyens (32) de vidange forcée du contenu du sac.

11. Dispositif selon la revendication 9, caractérisé en ce que les moyens d'immobilisation et de suspension d'un sac plein dans l'enveloppe sont constitués par des broches (12, 18) portées par le couvercle (17) et par la goulotte (3) pour pénétrer dans un sac plein.

12. Dispositif selon l'une des revendications 9 ou 11, caractérisé en ce que les moyens d'immobilisation et de suspension d'un sac plein sont constitués par des broches mobiles (12, 18) dans la direction de leur axe longitudinal sous l'action d'un organe moteur (15, 20) et assumant en plus une fonction de dégagement du sac vide.

13. Dispositif selon la revendication 9, caractérisé en ce que les moyens pour fendre le sac comprennent un conformateur (22) de la partie inférieure d'un sac plein suspendu (4) et un ensemble (27) de coupe transversale de ladite partie inférieure, ledit ensemble comportant une lame à tranchant (27) portée par un chariot (29) relié à un organe moteur d'entrainement (31) et monté sur une voie de support et de guidage (28) en déplacement s'étendant parallèlement à l'une des parois latérales du sac (4).

14. Dispositif selon la revendication 9 ou 13, caractérisé en ce que les moyens pour fendre le sac comprennent un conformateur (22) de la partie inférieure d'un sac plein suspendu (4), un ensemble de coupe transversale (27) et un ensemble de coupe longitudinale de ladite partie inférieure, l'ensemble de coupe longitudinale comprenant au moins une lame à tranchant (33) reliée à un organe moteur (35) et montée mobile selon une direction perpendiculaire à celle de déplacement de l'ensemble de coupe longitudinale.

15. Dispositif selon l'une des revendications 9, 13 ou 14, caractérisé en ce que les moyens pour fendre le sac comprennent un conformateur (22) constitué par un panneau (23) escamotable sur un axe parallèle à la direction de coupe transversale, formant par sa partie basse une goulotte de conformation (26) ouverte vers le haut, d'axe longitudinal parallèle à la coupe transversale et disposée entre les ensembles de coupes transversale et longitudinale en étant distante des moyens de suspension d'une mesure juste inférieure à la longueur du sac comprise, à l'état suspendu, entre lesdits moyens et la partie terminale inférieure du sac (4).

16. Dispositif selon la revendication 9 ou 12, caractérisé en ce qu'il comprend des moyens d'immobilisation et de suspension constituant en partie les moyens de vidange forcée comprenant des broches (12, 18) portées par le couvercle (17) et la goulotte (3), destinées à pénétrer dans un sac plein (4) et dont certaines au moins sont tubulaires, percées au moins localement dans leur paroi et reliées à un générateur de fluide sous pression.

17. Dispositif selon la revendication 10 et 16, caractérisé en ce que les moyens de vidange forcée comprennent au moins une buse (32) reliée à un générateur de fluide sous pression et dirigée perpendiculairement au plan du sac (4) à proximité de la partie inférieure fendue de ce dernier.

18. Dispositif selon la revendication 10 caractérisé en ce qu'il comprend des moyens de vidange forcée comprenant des moyens (37) adaptés sur la goulotte (3) pour appliquer des vibrations au sac (4).

19. Dispositif selon la revendication 18 caractérisé en ce que les moyens pour appliquer des vibrations comprennent un double fond (38) monté sur la face interne du fond (39) de la goulotte (3) par des blocs élastiques (41) et portant un générateur de vibrations (37) traversant une fenêtre (43) du fond de la goulotte sur laquelle est rapporté un capot de protection (44) entourant le générateur.

20. Dispositif selon la revendication 18 caractérisé en ce que les moyens adaptés sur la goulotte comprennent une série de broches (46) portées par la tige d'un vérin (48) fixé sur le fond (40) de la goulotte (3) à proximité du bord (3a) de chargement, un carter (49) de support du vérin sur la goulotte entourant les broches et des trous (50, 51) pratiqués dans le fond de la goulotte et dans le double fond pour le passage desdites broches.

## Patentansprüche

1. Verfahren zum mechanischen Entleeren des Inhalts von Säcken, bei dem ein geschlossener Sack (4) auf einer beweglichen aufnehmenden Rinne (3) abgesetzt wird, bei dem die Rinne verschoben wird, um den Sack im wesentlichen dicht gegen die Unterseite eines Deckels (17) zu drücken, der über einem Behälter (10) angeordnet ist, in den der Inhalt des Sacks geschüttet werden soll, und bei dem der Sack in seinem Unterteil quer aufgeschlitzt wird, gekennzeichnet durch Festlegen und Aufhängen des Sacks im Deckel (17) und in der Rinne (3) durch mechanische Mittel.

2. Verfahren nach Anspruch 1, gekennzeichnet durch Ausüben von Vibrationen auf den Sack nach dem Aufschlitzen seines Unterteils.

3. Verfahren nach Anspruch 1 oder 2, gekennzeichnet durch Ausüben von Vibrationen auf den Sack vor dem Aufschlitzen seines Unterteils.

4. Verfahren nach Anspruch 3, gekennzeichnet durch kurzzeitiges Festlegen des Sacks auf der Rinne in der Ladestellung, durch Zuführen der Rinne zum Deckel zur Zusammenarbeit hiermit und durch Ausüben von Vibrationen auf den Sack.

5. Verfahren nach Anspruch 1, gekennzeichnet durch Festlegen und Aufhängen des vollen geschlossenen Sacks, durch Formen des Unterteils des Sacks und durch Aufschlitzen dieses Unterteils durch Ausführen wenigstens eines querverlaufenden Schnitts.

6. Verfahren nach Anspruch 1 oder 5, gekennzeichnet durch Festlegen und Aufhängen eines Sacks, durch Formen des Unterteils und durch Aufschlitzen dieses Teils durch Anbringen eines querverlaufenden im wesentlichen waagerechten Schnitts und wenigstens eines längsverlaufenden im wesentlichen senkrechten Teilschnitts, ausgehend vom unteren Ende des aufgehängten Sacks.

7. Verfahren nach einem der Ansprüche 1-5 oder 6, gekennzeichnet durch Festlegen und Aufhängen eines geschlossenen vollen Sacks, durch Formen des Unterteils des Sacks und durch Aufschlitzen des Unterteils durch Anbringen eines querverlaufenden Schnitts und zweier längsverlaufender Schnitte in Nähe der Eckteile des Sacks.

8. Verfahren nach einem der Ansprüche 1-5-6 oder 7, gekennzeichnet durch Festlegen und Aufhängen eines Sacks, durch Formen des Unterteils, durch Aufschlitzen des Unterteils, durch Entleeren des Sacks mittels Schwerkraft und durch anschließendes Zwangsentleeren mittels eines unter Druck stehenden Fluids innerhalb des Sacks zum Beenden der Entleerung des Inhalts.

9. Mechanische Vorrichtung zum Entleeren des Inhalts des Sacks (4), mit einer aufnehmenden Rinne (3), die um eine Achse (2) beweglich ist und zum Aufnehmen eines geschlossenen Sacks dient, mit einem Deckel (17), der über einem Behälter (10) angeordnet ist, in den der Inhalt des Sacks geschüttet werden soll, und der zur Rinne (3) komplementäre Formen hat, um mit ihr an seiner Unterseite eine im wesentlichen dichte geschlossene Umhüllung zu bilden, mit einer mechanischen Einrichtung (6) zum Schwenken der Rinne von einer ersten Stellung zum Laden eines Sacks in eine zweite Stellung zum Entleeren, in der die Rinne mit dem Deckel eines Umhüllung bildet, und mit einer Einrichtung zum Aufschlitzen des Sacks, dadurch gekennzeichnet, daß sie zur Durchführung des Verfahrens nach einem der Ansprüche 1 bis 8 enthält:
- Einrichtungen (12, 18) zum Festlegen und Aufhängen eines vollen geschlossenen Sacks in der Umhüllung,
- die Einrichtung zum Aufschlitzen des Sacks, bestehend aus einer Formgebungsvorrichtung und aus wenigstens einer schneidenden Klinge (27).

10. Vorrichtung nach Anspruch 9, gekennzeichnet durch eine Zwangsentleerungseinrichtung (32) für den Inhalt des Sacks.

11. Vorrichtung nach Anspruch 9, dadurch gekennzeichnet, daß die Einrichtungen zum Festlegen und Aufhängen eines vollen Sacks in der Umhüllung aus von Deckel (17) und von der Rinne (3) getragenen Dornen (12, 18) zum Eindringen in einem vollen Sack bestehen.

12. Vorrichtung nach einem der Ansprüche 9 oder 11, dadurch gekennzeichnet, daß die Einrichtungen zum Festlegen und Aufhängen eines vollen Sacks aus Dornen (12, 18) bestehen, die unter der Wirkung eines Antriebsorgans (15, 20) in Richtung ihrer Längsachse beweglich sind und überdies eine Funktion zum Freigeben des leeren Sacks übernehmen.

13. Vorrichtung nach Anspruch 9, dadurch gekennzeichnet, daß die Einrichtung zum Aufschlitzen des Sacks eine Formgebungsvorrichtung (22) für das Unterteil des aufgehängten vollen Sacks und eine Querschneidanordnung (27) für das Unterteil aufweist, wobei die Anordnung eine Schneidklinge (27) aufweist, die von einem Wagen (29) getragen wird, der mit einem Antriebsorgan (31) verbunden und aud einem Trag- und Führungsweg (28) für die Verschiebung montiert ist, der sich parallel zu einer der Seitenwände des Sacks (4) erstreckt.

14. Vorrichtung nach Anspruch 9 oder 13, dadurch gekennzeichnet, daß die Einrichtung zum Aufschlitzen des Sacks aufweist: eine Formgebungsvorrichtung (22) für das Unterteil des aufgehängten vollen Sacks (4), eine Querschneidanordnung (27) und eine Längsschneidanordnung für das Unterteil, wobei die Längsschneidanordnung wenigstens eine Schneidklinge (33) aufweist, die mit einem Antriebsorgan (35) verbunden und senkrecht zur Verschiebungsrichtung der Längsschneidanordnung beweglich montiert ist.

15. Vorrichtung nach einem der Ansprüche 9, 13 oder 14, dadurch gekennzeichnet, daß die Einrichtung zum Aufschlitzen des Sacks eine Formgebungsvorrichtung (22) aufweist, die aus einer Platte (23) besteht, die um eine zur Richtung des querverlaufenden Schnitts parallele Achse wegklappbar ist und an ihrem Unterteil eine nach oben verlaufende Formgebungsrinne (26) bildet, deren Achse parallel zum querverlaufenden Schnitt verläuft und die zwischen der Quer- und Längsschneidanordnungen angeordnet ist und dabei von der Aufhängeeinrichtung um ein Maß entfernt ist, das ein wenig kleiner als die Länge des aufgehängten Sacks zwischen dieser Einrichtung und dem unteren Endteil des Sacks (4) ist.

16. Vorrichtung nach Anspruch 9 oder 12, gekennzeichnet durch eine Einrichtung zum Festlegen und Aufhängen, die zum Teil die Zwangsentleerungseinrichtung bildet und vom Deckel (17) sowie von der Rinne (3) getragene Dorne (12, 18) trägt, die in einen vollen Sack (4) eindringen sollen und von denen wenigstens einige rohrförmig sind, wenigstens örtlich in ihre Wand eindringen und mit einem Druckfluiderzeuger verbunden sind.

17. Vorrichtung nach Anspruch 10 und 16, dadurch gekennzeichnet, daß die Zwangsentleerungseinrichtung wenigstens eine Düse (32) aufweist, die mit einem Druckfluiderzeuger verbunden und in Nähe des aufgeschlitzten Unterteils des Sacks (4) senkrecht zu dessen Ebene gerichtet ist.

18. Vorrichtung nach Anspruch 10, gekennzeichnet durch eine Zwangsentleerungseinrichtung mit einer auf die Rinne (3) aufgesetzten Einrichtung (37) zum Ausüben von Vibrationen auf den Sack (4).

19. Vorrichtung nach Anspruch 18, dadurch gekennzeichnet, daß die Einrichtung zum Ausüben von Vibrationen einen doppelten Boden (38) hat, der mittels elastischer Blöcke (41) an der Innenseite des Bodens (39) der Rinne (3) befestigt ist und einen Vibrationserzeuger (37) trägt, der ein Fenster (43) des Bodens der Rinne durchquert, auf welchem Fenster eine den Vibrationserzeuger umgebende Schutzkappe (44) befestigt ist.

20. Vorrichtung nach Anspruch 18, dadurch gekennzeichnet, daß die auf die Rinne aufgesetzte Einrichtung eine Reihe von Dornen (46) trägt, die von der Stange eines Stellzylinders (48) getragen werden, der in Nähe des Laderands (3a) am Boden (40) der Rinne befestigt ist, wobei ein den Stellzylinder an der Rinne haltendes Gehäuse (49) die Dorne und die Löcher (50, 51) umgibt, die im Boden der Rinne und im doppelten Boden für den Durchtritt der Dorne ausgebildet sind.

## Claims

1. Method for mechanically emptying the contents of bags of the type consisting in depositing a closed bag (4) over a movable receiving gullet (3), moving said gullet to apply it substantially tightly against the underneath part of a lid (17) topping a container (10) in which the contents of the bag are to be dropped, and in splitting the bag in its lower part, characterized in that mechanical means ensure the immobilization and the suspension of the bag in the lid (17) and in the receiving gullet (3).

2. Method according to claim 1 characterized in that vibrations are applied to the bag, after splitting its lower part.

3. Method according to claim 1 or 2, characterized in that vibrations are applied to the bag before splitting its lower part.

4. Method according to claim 3, characterized in that the bag is temporarily immobilized on the gullet in the loading position, in that the gullet is brought into cooperation with the lid and in that vibrations are applied to the said bag.

5. Method according to claim 1, characterized in that a full closed bag is immobilized and suspended, the lower part of said bag is shaped and said lower part is split by making at least one cut therethrough.

6. Method according to claim 1 or 5, characterized in that a bag is immobilized and suspended, the lower part is shaped and said part is split by cutting through it substantially horizontally and with at least one partial longitudinal and substantially vertical cut starting from the lower end of the suspended bag.

7. Method according to one of claims 1-5 or 6, characterized in that a full closed bag is immobilized and suspended, the lower part of said bag is shaped and the said lower part is split by making a through cut and two longitudinal cuts close to the angular parts of said bag.

8. Method according to one of claims 1-5-6 or 7, characterized in that a bag is immobilized and suspended, the lower part of said bag is shaped, and said lower part is split, the bag being left to empty by gravity, then said bag is forced-drained by way of a pressurized fluid inside the bag to drain out its contents.

9. Mechanical device for emptying the contents of the bag (4) of the type comprising a receiving gullet (3) movable about an axis (2) and designed to receive a closed bag, a lid (17) topping a container (10) into which the contents of the bag is to be dropped and presenting shapes that are complementary to those of the gullet (3) in order to form therewith on its lower face a substantially tightly closed envelope, mechanical means (6) for pivoting the said gullet from a first bag-loading position to a second bag-emptying position in which it constitutes the envelope with the lid and means for splitting the bag, device characterized in that it comprises, for carrying out the method according to one of claims 1 to 8, means (12, 18) for immobilizing and suspending a closed full bag inside the envelope, the means for splitting the bag being constituted by a shaping device (22) and by at least one sharp blade (27).

10. Device according to claim 9, characterized in that it comprises means (32) for force-draining the bag of its contents.

11. Device according to claim 9, characterized in that the means for immobilizing and suspending a full bag inside the envelope are constituted by rods (12, 18) carried by the lid (17) and by the gullet (3) to penetrate into a full bag.

12. Device according to one of claims 9 or 11, characterized in that the means for immobilizing and suspending a full bag are constituted by rods (12, 18) movable in the direction of their longitudinal axis under the action of a driving member (15, 20) with the added function of releasing the empty bag.

13. Device according to claim 9, characterized in that the means for splitting the bag comprise a shaping device (22) for the lower part of a suspended full bag (4) and a cutting assembly (27) for cutting through the said lower part, said assembly comprising a sharp blade (27) borne by a carriage (29) connected to a driving member (31) and mounted on a supporting and guiding track (28) which extends in parallel to the side walls of the bag (4).

14. Device according to claim 9 or 13, characterized in that the means for splitting the bags comprise a shaping device for shaping the lower part of a suspended full bag (4), a transverse cutting assembly (27) and an assembly for cutting longitudinally the said lower part, said longitudinal cutting assembly comprising at least one sharp blade (33) connected to a driving member (35) and mounted so as to be movable in a direction perpendicular to the moving direction of the longitudinal cutting assembly.

15. Device according to one of claims 9, 13 or 14, characterized in that the means for splitting the bag comprise a shaping device (22) constituted by a panel (23) which is retractable on an axis parallel to the direction of transverse cutting, forming by its lower portion a shaping gullet (26) open towards the top, of longitudinal axis parallel to the transverse cutting and placed between the longitudinal and transverse cutting assemblies, whilst being separated from the suspension means by a distance just below the length of the bag which in the suspended state is between the said means and the lower end portion of the bag (4).

16. Device according to claim 9 or 12, characterized in that it comprises immobilization and suspension means which partly constitute the force-draining means comprising rods (12, 18) carried by the lid (17) and by the gullet (3) and designed to penetrate into a full bag (4) and some of which at least are tubular, perforated at least in part of their wall and connected to a generator of pressurized fluid.

17. Device according to claim 10 and 16, characterized in that the force-draining means comprise at least one nozzle (32) connected to a pressurized fluid generator and directed perpendicularly to the plane of the bag (4) close to the split lower part thereof.

18. Device according to claim 10, characterized in that it comprises force-draining means with means (37) adapted on the gullet (3) to apply vibrations to the bag (4).

19. Device according to claim 18, characterized in that the means to apply vibrations comprise a base plate (38) mounted on the inner face of the bottom (39) of the gullet (3) via elastic blocks (41) and supporting a generator of vibrations (37) traversing an aperture (43) of the bottom of the gullet over which is placed a protection cap (44) enclosing the generator.

20. Device according to claim 18, characterized in that the means adapted over the gullet comprise a series of pins (46) carried by the rod of a jack (48) secured on the bottom (40) of the gullet (3) close to the loading edge (3a) a casing for supporting the jack on the gullet enclosing the pins and holes (50, 51) made at the bottom of the gullet and in the base plate to allow the said pins through.
